# FASCICULE DE BREVET EUROPEEN

(11) **EP 0 158 757 B1**
(45) Date de publication et mention de la délivrance du brevet: **15.03.1989**
(21) Numéro de dépôt: 84402570.0
(22) Date de dépôt: 12.12.1984
(51) Int. Cl.: B25B 1/18

(54) **Procédé et dispositif de réglage de précision de la chute de pression d'un fluide**
Verfahren und Vorrichtung zur genauen Kontrolle des Druckabfalles in einem Fluidum
Method and apparatus for controlling with precision the pressure drop in a fluidum

(30) Priorité: 28.02.1984 FR 8403062
(43) Date de publication de la demande: 23.10.1985
(73) Titulaire: MORS, F-75008 Paris (FR)
(72) Inventeur: Casset, Dominique Marie-B., F-89150 Saint Valerien (FR)
(74) Mandataire: Portal, Gérard

(56) Documents cités:
- US-A- 2 596 853

## Description

La présente invention concerne essentiellement un procédé et un dispositif de réglage avec précision de la chute de pression d'un fluide initialement sous pression élevée, tel qu'un fluide hydraulique par exemple alimentant un groupe hydraulique, et l'application du procédé ou du dispositif dans un groupe ou une centrale hydraulique, en étant intégré ou non, notamment à une table de machine, ou à tout dispositif de support d'outillage.

La demande de brevet français N° 2 411 672 de la demanderesse a trait à un ensemble autonome de commande hydraulique, notamment pour mors mobile d'un étau pour la fixation d'une pièce en position précise sur une machine outil, cet ensemble comprenant une pompe hydraulique à deux étages, un étage pour l'avance rapide et un étage pour. la montée en pression, un moteur électrique à double sens de rotation entraînant la pompe, un pressostat réglable, un vérin à simple effet et un clapet de décharge. Dans un sens de rotation, la pompe refoule dans le vérin qui serre l'étau ; le début de serrage de la pièce entraîne une montée en pression du vérin. Lorsque la pression atteint une certaine valeur, l'étage basse pression est court-circuité tandis que l'étage haute pression parfait le serrage. Ensuite le moteur est arrêté ou relancé pour maintenir le vérin à la pression de serrage désirée, déterminée par le pressostat réglable.

La mise en rotation inverse du moteur ouvre un second clapet de décharge, branché sur le vérin, afin que l'étau soit desserré. L'intérêt de la commande de l'étau telle qu'elle vient d'être rappelée, réside dans la facilité de couplage à un appareillage de commande automatique de cycles d'usinage, les serrage et desserrage étant obtenus respectivement en réponse à deux signaux logiques.

Cependant, cet ensemble antérieur présente l'inconvénient d'une chute brutale de la pression du fluide hydraulique lors de l'ouverture du second clapet de décharge par inversion de rotation du moteur. En effet, lors des cycles d'usinage, il est souvent souhaitable, après avoir travaillé dans une première étape à une pression de serrage très élevée, de réduire cette pression de serrage progressivement sans inconvénient pour la poursuite des dernières étapes d'usinage. D'autre part, cette chute de pression doit être réalisée avec précision afin de maintenir la pièce à usiner correctement serrée et éviter qu'elle ne bouge ce qui réduirait grandement la précision d'usinage et conduirait à des rebuts de pièces.

La présente invention a donc pour but de résoudre un nouveau problème technique consistant à trouver une solution permettant de réaliser une chute de pression progressive d'un fluide initialement sous pression élevée tout en réglant cette chute de pression avec précision.

La présente invention fournit pour la première fois une solution à ce nouveau problème technique.

La présente invention concerne un procédé de réglage avec précision de la chute de pression d'un fluide hydraulique, initialement sous pression élevée, alimentant un groupe hydraulique et comprenant la détection de la pression du fluide, caractérisé en ce qu'il consiste à réaliser des chutes discrètes de pression en agissant par un certain nombre d'actions successives de faible fuite de fluide, ce nombre étant déterminé en fonction du temps nécessaire pour réduire la pression de fluide initiale à une valeur souhaitée de pression à atteindre et à arrêter les actions successives lorsque la valeur souhaitée de pression est détectée.

Selon une caractéristique du procédé de l'invention, on réalise ensuite une chute rapide de pression en réalisant une plus grande fuite de fluide.

Selon une autre caractéristique du procédé de l'invention, les opérations précitées sont programmées et commandées automatiquement par une centrale de commande.

La présente invention concerne également un dispositif de réglage avec précision de la chute de pression d'un fluide hydraulique, initialement sous pression élevée, alimentant un groupe hydraulique et comprenant un organe de détection de la pression du fluide et caractérisé en ce qu'il comprend un moyen pour comparer la valeur de pression du fluide détectée à la valeur de pression du fluide souhaitée ; un moyen pour fixer la pression souhaitée ; un dispositif de libération de la pression par chutes discrètes de pression en agissant par actions successives de faible fuite de fluide et pourvu d'un moyen susceptible de réaliser la faible fuite de fluide ; et un dispositif d'actionnement contrôlé du moyen réalisant la faible fuite de fluide et dont le fonctionnement est arrêté lorsque la valeur de pression de fluide détectée est égale à la valeur de pression de fluide souhaitée.

De préférence, le moyen précité du dispositif de libération de la pression comprend un orifice de faible section calibré normalement obturé par un clapet de retenue dit clapet de libération progressive de pression, repoussé unilatéralement contre cet orifice par un moyen de rappel élastique, et en communication avec le fluide sous pression.

Selon une caractéristique particulière de ce dispositif, l'orifice de faible section calibré est réalisé dans le corps d'un élément comportant une cavité dans laquelle est monté le clapet de libération progressive de pression, ledit élément formant lui-même un clapet de retenue dit clapet de libération rapide de pression repoussé unilatéralement contre un orifice de section sensiblement plus grande permettant une fuite sensiblement plus grande de fluide et une fuite rapide de pression.

Selon une autre caractéristique de l'invention, le dispositif d'actionnement contrôle le clapet de libération progressive de pression et comprend un mécanisme à embrayage agissant sur un organe de commande d'ouverture du clapet de libération progressive de pression, et de préférence embrayé par l'inversion de rotation d'un moteur à énergie. Selon un mode de réalisation particulier, le mécanisme à embrayage comprend une roue à surface inclinée, soit à déplacement angulaire limité, soit à secteur denté. Selon une autre caractéristique de l'invention, le dispositif comprend une pompe hydraulique haute pression à cylindre mobile ou fixe. Et enfin, la présente invention concerne également une application du procédé ou dispositif précédemment décrit dans un groupe ou une centrale hydraulique, en étant intégré ou non, notamment à une table de machine, ou à tout dispositif de support d'outillage tel que palette, équerre, cube, étau, etc.

D'autres buts, caractéristiques, et avantages de l'invention apparaîtront clairement à la lumière de la description explicative qui va suivre faite en référence aux dessins annexés représentant plusieurs modes de réalisation de l'invention donnés simplement à titre d'illustration et qui ne sauraient donc aucunement en limiter la portée. Dans les dessins :
La figure 1 représente une vue en coupe partielle, d'un groupe ou d'une centrale hydraulique, d'une table de machine, ou de tout dispositif de support d'outillage comportant l'application du procédé ou du dispositif de réglage avec précision de la chute de pression d'un fluide initialement sous pression élevée, selon la présente invention.
La figure 2 est une vue en coupe selon la ligne de trace II-II de la figure 1 représentant en outre le réservoir de fluide hydraulique.
La figure 3 représente une vue selon la flèche 111 de la figure 2 avec arrachement partiel montrant le mécanisme à embrayage à déplacement angulaire limité du dispositif d'actionnement contrôlé du clapet de libération progressive de pression.
La figure 4 représente un autre mode de réalisation d'un groupe ou d'une centrale hydraulique formant application du procédé ou du dispositif de réglage avec précision de la chute de pression d'un fluide initialement sous pression élevée, intégré à un chariot de commande d'un mors mobile d'un étau pour la fixation d'une pièce en position précise sur une machine outil, en coupe axiale selon la ligne de trace IV-IV de la figure 5.
La figure 5 représente une vue en coupe selon la ligne de trace V-V de la figure 4.
La figure 6 représente une vue en coupe selon la ligne de trace VI-VI de la figure 4, et
La figure 7 représente une vue en bout d'une pompe à pression hydraulique selon la flèche VII de la figure 5.

En référence aux figures 1 et 2, un groupe ou une centrale hydraulique ayant le numéro de référence 1 pour table de machine, ou tout dispositif de support d'outillage tel que palette, équerre, cube, ou étau est par exemple du type de celle décrite dans la demande de brevet français antérieure de la demanderesse 2 411 672. On a représenté schématiquement aux figures 1 et 2 l'extrémité arrière du vérin, ici ayant le numéro de référence général 2, que l'on voit de manière plus complète à la figure 4 et porte un numéro de référence 200, à simple effet comportant un piston 4, référencé 204 à la figure 4.

Ce groupe hydraulique constituant ainsi un ensemble de commande hydraulique notamment pour mors mobile d'un étau, comporte application du dispositif de réglage avec précision de la chute de pression selon l'invention, repéré par le numéro de référence général 6, d'un fluide sous pression élevée, tel qu'un fluide hydraulique 8. Ce dispositif de réglage avec précision de la chute de pression selon l'invention 6 comprend un organe de détection de la pression du fluide 8 dans la cavité 10 définie à l'arrière du piston 4 et qui définit la pression de serrage du piston 4.

Le dispositif selon l'invention est caractérisé en ce qu'il comprend un dispositif 12 de libération de la pression, pourvu d'un moyen 14 susceptible de réaliser une faible fuite de fluide. Selon un mode de réalisation préféré ce moyen 14 du dispositif 12 de libération de la pression comprend un orifice 16 de faible section calibré normalement obturé par un clapet 18 de retenue dit clapet de libération progressive de pression, ayant une extrémité formant pointeau, repoussé unilatéralement contre cet orifice 16 par un moyen de rappel élastique 20, unidirectionnel, tel qu'un ressort, et en communication avec le fluide sous pression dans la cavité 10, comme cela se conçoit bien à partir de la figure 1.

Selon un mode de réalisation préféré de l'invention, l'orifice 16 de faible section calibré est réalisé dans le corps d'un élément 22 comportant une cavité 24 dans laquelle est monté le clapet 18 de libération progressive de pression. Cet élément 22 forme lui-même un clapet 26 de retenue dit clapet de libération rapide de pression repoussé par un moyen élastique 50 contre un orifice 28 de section sensiblement plus grande que la section de l'orifice calibré 16, permettant une fuite sensiblement plus grande de fluide et donc une chute rapide de la pression du fluide hydraulique dans la cavité 10.

On observera que le clapet 18 comporte une tige 29 montée coulissante dans un organe 30 solidaire de l'élément 22 formant le clapet 26 de libération rapide de pression, l'élément de rappel élastique 20 étant monté entre l'extrémité formant pointeau du clapet 18 et cet organe 30.

L'invention comprend également un dispositif 34 d'actionnement contrôlé du clapet de libération progressive de pression 18 qui va être maintenant décrit plus en détail. Ce dispositif 34 d'actionnement contrôlé du clapet 18 de libération progressive de pression comprend un mécanisme 36 à embrayage agissant sur un organe 38 de commande d'ouverture du clapet 18 de libération progressive de pression. Ce mécanisme 36 est de préférence embrayé par l'inversion de rotation d'un moteur à énergie 39 dont on voit à la figure 1 l'arbre d'entraînement 40.

Ce mécanisme 36 à embrayage comprend plus précisément une roue 42 à surface 44 inclinée contre laquelle vient prendre appui un élément de transmission tel qu'une bille 46 placée à l'arrière de l'organe de commande 38. Cet organe de commande 38 et l'élément de transmission 46 sont disposés dans un guide de déplacement 48, tel qu'un cylindre, dans lequel est en permanence disposé du fluide comme un liquide hydraulique. On comprend ainsi que par simple inversion de la rotation du moteur, le mécanisme à embrayage 36 puisse être embrayé de telle sorte que la rotation de la roue 42 alors entraînée provoque un déplacement de la surface inclinée 44 et l'avancée contrôlée de manière précise, par exemple de quelques millimètres, de l'élément de transmission 46 et donc de l'organe de commande 38, en exerçant ainsi une pression dans l'orifice 16 suffisante pour provoquer une légère ouverture du clapet 18 de libération progressive de pression en réalisant une faible fuite de fluide depuis la cavité 10 sous pression élevée. Il suffit d'inverser à nouveau le sens de rotation du moteur pour débrayer le mécanisme à embrayage qui revient alors à sa position de départ avec recul de l'élément de transmission 46, de l'organe de commande 48 et fermeture concomitante du clapet 18. Ainsi, l'ouverture de ce petit clapet est réalisée pendant un temps déterminé réglable à volonté, ce temps étant fonction de la valeur de pression à atteindre. On comprend donc que l'on peut obtenir une chute progressive de pression jusqu'à une valeur de pression déterminée avec une très grande précision, d'autant plus que l'orifice 16 est de faible section et calibré en étant réalisé dans un élément particulier, ici l'élément 22 constituant lui-même un clapet de chute rapide de pression.

On comprend également que l'on peut réaliser des chutes discrètes de pression en agissant par actions successives de faible fuite de fluide, ceci étant réalisé par de simples commandes d'inversion de la rotation du moteur à énergie 39. On comprend également qu'il est aisé de programmer toutes les opérations et de les commander automatiquement par une centrale de commande comme un micro-processeur, micro-ordinateur, etc.

On comprend également que l'on peut calculer précisément le temps de rotation du moteur à énergie 39 de telle sorte que la roue 42 ne soit mise en rotation que selon un angle déterminé de manière à ne provoquer que l'ouverture du clapet 18 de chute progressive de pression. On peut prévoir cette surface inclinée de telle sorte que lors de la poursuite de la rotation de la roue 42 le déplacement de l'organe de commande 38 dans le guide de déplacement 48 provoque une pression telle sur le clapet 18 qu'il se produira une compression importante de l'élément de rappel élastique 20 disposé sur la tige 28 du clapet 18 et prenant appui contre l'organe 30 solidaire de l'élément 22 formant clapet de chute rapide de pression, provoquant alors un déplacement vers la gauche, à la figure 1, du clapet 22, en.ouvrant l'orifice 28 de grande section et en provoquant alors une chute rapide de pression par la présence d'une plus grande fuite de fluide. Il a été indiqué qu'un moyen de rappel élastique 50 tel qu'un ressort est également prévu à l'arrière de l'élément 22 pour le repousser en position de fermeture de l'orifice 28.

A la figure 3, on a représenté un mécanisme à embrayage 36 particulier, qui est ici à déplacement angulaire limité. Un tel mécanisme à embrayage est décrit dans la demande de brevet français antérieure de la demanderesse N° 2 510 213 (voir les figures 1 à 3 et la description correspondante). On se bornera ici à rappeler la structure de ce mécanisme à embrayage 36. Celui-ci comprend entre l'arbre 40 du moteur à énergie 38 et la roue 42 formant une couronne, des galets 52, 54 coopérant avec des parois ou logements internes de la roue 42 respectivement 42a, 42b qui sont clairement visibles à la figure 1 du brevet français antérieur 2 510 213 où ils sont référencés 41 et 42 respectivement Ces logements 42a, 42b se raccordent à un arc cylindrique 56 qui définit avec l'arbre 40 un espace en segment annulaire 58 d'épaisseur inférieure au diamètre des galets 52, 54 comme cela est décrit dans le brevet précédent du mécanisme à embrayage. La couronne de la roue 42 se complète entre les logements 42a, 42b par un pont 60 à l'opposé de l'arc 56. Dans ce pont 60 sont ménagés des logements pour des poussoirs 62, 64, équipés de ressort pour solliciter les galets 52, 54 respectivement vers les rampes de jonction entre les logements 42a, 42b et le secteur 56 cylindrique. Les ressorts prennent appui sur une plaque arquée 66. Un doigt de butée 68 à l'extrémité d'un secteur fixé au corps du dispositif pénètre dans le segment cylindrique 56 sans toucher ni t'arbre 40 ni la couronne 42, celui-ci étant référencé 5a dans le brevet précédent relatif au système à embrayage.

Selon la présente invention, on peut utiliser une pompe hydraulique basse et haute pression à deux pistons telle que décrite dans le brevet antérieur de la demanderesse 2 411 672 (dépôt N° 77 37 510), comprenant un piston basse pression 24 à grand débit et un piston haute pression 25 à petit débit permettant la montée en haute pression.

Cependant, de préférence et en référence à la coupe de la figure 2, le dispositif selon la présente invention comprend une pompe hydraulique dont le premier étage basse pression comprend une pompe à engrenage 76 commandée par un pignon 75 relié à l'arbre 40 du moteur à énergie 39. Cette pompe à engrenage 76 permet un débit plus important avec un minimum d'encombrement que la pompe à piston 24 basse pression décrite dans l'invention antérieure de la demanderesse 2 411 6₇₂.

Une autre caractéristique essentielle de la pompe hydraulique selon la présente invention est que le deuxième étage comprend ici une pompe hydraulique 70 à piston qui peut être du type décrit en détail dans la demande de brevet français antérieure de la demanderesse N° 2 510 202. Une différence essentielle entre la pompe à piston dans cette demande antérieure de la demanderesse 2 510 202 et celle représentée à la figure 2 réside dans le fait que le cylindre 72, dans lequel se déplace le piston 74 de la pompe hydraulique à excentrique 77, est fixe et non pas oscillant comme le cylindre oscillant 2 de cette demande de la demanderesse. L'excentrique 77 est commandé en rotation en ayant un arbre 78 commun avec un engrenage 79 engrené par la pompe à engrenage 76. En outre, la pompe à piston 70 est alimentée en fluide hydraulique par un circuit d'alimentation 80 comportant un clapet anti-retour relié par une conduite symbolisée 80a au circuit 81 de sortie de la pompe à engrenage 76 qui est en basse pression et qui alimente en grand débit par le conduit 83 avec clapet anti-retour la cavité 10 à l'arrière du piston 4 du vérin 2. Le circuit de sortie de la pompe à piston 70 est référencé 82 et constitue donc un circuit de fluide hydraulique haute pression. On doit noter que le couplage de la pompe à engrenage 76 à la pompe à piston 70 permet ainsi d'alimenter la pompe à piston avec un fluide hydraulique en pré-pression ce qui constitue un avantage technique radical pour augmenter le rendement global de la pompe hydraulique (comprenant la pompe à engrenage et la pompe à piston).

Le fluide hydraulique est alimenté à partir d'un réservoir 84 rigide externe comportant une enveloppe 85 souple interne renfermant le fluide hydraulique, le réservoir externe 84 comportant une ouverture 88 de mise à la pression atmosphérique de l'enveloppe souple 86 de telle sorte que cette enveloppe puisse se contracter lorsque le fluide hydraulique est pompé dans la cavité 90 annexe de réserve de fluide hydraulique pour l'alimentation de la pompe hydraulique comprenant la pompe à engrenage 76 et la pompe à piston 70. On voit à la figure 2 que cette cavité communique avec toutes les parties essentielles du dispositif, et en particulier avec le circuit de libération de pression formé par les clapets 18 et 22 (non visibles à la figure 2). Pour le fonctionnement de cette pompe hydraulique pour la montée en pression en vue d'effectuer le serrage, le grand débit d'alimentation de la cavité 10 est assuré par la pompe à engrenage 76, l'alimentation réalisée par la pompe à piston 70 étant à ce stade négligeable. Lorsque la cavité 10 est pratiquement remplie de fluide hydraulique, on arrive à monter en pression dans la cavité, ce qui a pour effet de court-circuiter le circuit basse pression 81 de la pompe à engrenage 76, la majeure partie de ce débit étant retournée au réservoir général 90 tandis que la partie restante alimente par le circuit 80a, 80 la pompe à piston 70 qui remplit alors pleinement son rôle de montée en pression en vue d'effectuer le serrage.

En référence aux figures 4 à 7, on a représenté un autre mode de réalisation d'un dispositif selon l'invention pour lequel le dispositif de libération progressive et rapide de pression selon l'invention est repéré avec les mêmes repères précédés du chiffre 2. Ainsi, le repère 10 par exemple devient 210 à la figure 4. On observera simplement que selon ce mode de réalisation, le dispositif selon l'invention est intégré dans un ensemble autonome de commande hydraulique pour mors mobile 300 d'un étau 302, du type décrit dans la demande de brevet français antérieure de la demanderesse 2 411 672. On observera en référence à la figure 5 qu'il est prévu des réservoirs 304, 306 intégrés de fluide hydraulique dans lesquels est prévu respectivement un soufflet 308, 310 en communication avec la pression atmosphérique par la présence d'un orifice 312. 314 en vue de compenser le volume de fluide hydraulique prélevé pour réaliser la montée en pression dans la cavité 210 en vue d'actionner le mors mobile 300 par la poussée du piston 204. D'autre part, selon ce mode de réalisation, le dispositif à embrayage 206, représenté à la figure 6, est formé par un secteur denté 330 qui n'est engrené que dans un sens de rotation du moteur, qui est le sens de la flèche f mentionnée à la figure 6. Naturellement la même roue 202 à surface inclinée est présente de telle sorte que lors de l'engrènement du secteur denté 330, il se produit un actionnement du dispositif de libération progressive de pression de la même manière que celle décrite pour le mode de réalisation des figures 1 à 3, comme cela se conçoit bien dans la structure représentée également à la figure 4. Selon également ce mode de réalisation, la pompe hydraulique comprend une pompe à engrenage 276 entraînée par un engrenage 275 engrenant avec l'arbre 240 du moteur à énergie 239 et qui constitue le circuit hydraulique basse pression comme dans le mode de réalisation précédent. Cette pompe à engrenage 276 est couplée comme dans le mode de réalisation précédent avec une pompe à piston 270 qui est ici à cylindre oscillant comme celle décrite dans la demande de brevet français antérieure N° 2 510 202 de la demanderesse. Aussi, l'alimentation de la pompe à piston 270 par la pompe à engrenage 276 est réalisée par le conduit 280 que l'on voit bien à la figure 5 ce qui réalise donc une pré-pression du fluide hydraulique alimenté à la pompe à piston 270 dite haute pression.

A la figure 7 on a représenté en trait fantôme le dispositif de trop plein 350 à clapet 351, permettant de court-circuiter la majeure partie du fluide hydraulique sortant de la pompe à engrenage 276 lors de la montée en pression. On comprend ainsi que lorsque la pression est trop faible, le clapet 351 joue pleinement son rôle et empêche le retour du fluide hydraulique par la cavité commune 290. Lorsque le fluide hydraulique monte en pression, le clapet 351 est ouvert de sorte que la pompe à engrenage n'alimente plus la cavité 210 à l'arrière du piston 202 et que le fluide hydraulique est immédiatement retourné à la cavité formant réservoir commun 290.

On voit également qu'on obtient les mêmes avantages que dans le mode de réalisation précédent.

On comprend ainsi que l'invention permet de résoudre le problème technique précédemment décrit de manière particulièrement simple, par utilisation, en définitive, d'un simple clapet bi- étagé et que l'on améliore le rendement de la pompe hydraulique par la combinaison d'une pompe à engrenage pour le circuit basse pression et d'une pompe à piston pour le circuit haute pression.

Naturellement, l'invention comprend également tous les moyens constituant des équivalents techniques des moyens décrits ainsi que leurs diverses combinaisons. Ainsi, le dispositif selon l'invention peut être intégré à une centrale hydraulique miniature avec ou sans vérin intégré, avec ou sans réservoir intégré, ne fonctionnant que le temps de la montée de pression ou que le temps de la mise à zéro de la pression, avec la possibilité de monter ou descendre la pression par palier avec précision. Aussi, la centrale peut être soit un ensemble compact (vérin + ensemble pompe et embrayage + réservoir) pour brider des pièces par exemple sur un étau aux machines outils, ou intégré dans un ensemble porte-pièces ou tables de machine pour actionner des vérins de bridage comme décrit dans la demande de brevet européenne antérieure de la demanderesse déposée sous le n° 84 402 284.8. (EP-A-0 149 375).

## Revendications

1. Procédé de réglage avec précision de la chute de pression d'un fluide hydraulique, initialement sous pression élevée, alimentant un groupe hydraulique et comprenant la détection de la pression du fluide ; caractérisé en ce qu'il consiste à réaliser des chutes discrètes de pression en agissant par un certain nombre d'actions successives de faible fuite de fluide, ce nombre étant déterminé en fonction du temps nécessaire pour réduire la pression de fluide initiale à une valeur souhaitée de pression à atteindre et à arrêter les actions successives lorsque la valeur souhaitée de pression est détectée.

2. Procédé selon la revendication 1, caractérisé en ce qu'il consiste à réaliser ensuite une chute rapide de pression en réalisant une plus grande fuite de fluide.

3. Procédé selon la revendication 1 ou 2, caractérisé en ce que les opérations précitées sont programmées et commandées automatiquement par une centrale de commande.

4. Dispositif de réglage avec précision de la chute de pression d'un fluide hydraulique, initialement sous pression élevée, alimentant un groupe hydraulique et comprenant un organe de détection de la pression du fluide, pour la mise en oeuvre du procédé défini dans au moins la revendication 1 ; caractérisé en ce qu'il comprend un moyen pour comparer la valeur de pression du fluide détectée à la valeur de pression de fluide souhaitée ; un moyen pour fixer la pression souhaitée ; un dispositif (12) de libération de la pression par chutes discrètes de pression en agissant par actions successives de faible fuite de fluide et pourvu d'un moyen (14) susceptible de réaliser la faible fuite de fluide ; et un dispositif (34) d'actionnement contrôlé du moyen (14) et dont le fonctionnement est arrêté lorsque la valeur de pression de fluide détectée est égale à la valeur de pression de fluide souhaitée.

5. Dispositif selon la revendication 4, caractérisé en ce que le moyen (14) précité comprend un orifice (16) de faible section calibré normalement obturé par un clapet de retenue (18) dit clapet de libération progressive de pression, repoussé unilatéralement contre cet orifice (16) par un moyen de rappel élastique (20) et en communication avec le fluide sous pression.

6. Dispositif selon la revendication 5, caractérisé en ce que l'orifice (16) de faible section calibré est réalisé dans le corps d'un élément (22) comportant une cavité (24) dans laquelle est monté le clapet (18) de libération progressive de pression, ledit élément (22) formant lui-même un clapet de retenue dit clapet de libération rapide de pression, repoussé unilatéralement contre un orifice (28) de section sensiblement plus grande permettant une fuite sensiblement plus grande de fluide.

7. Dispositif selon l'une des revendications 4 à 6, caractérisé en ce que le dispositif (34) précité actionne le clapet de libération progressive de pression (18) et comprend un mécanisme (36) à embrayage agissant sur un organe (38) de commande d'ouverture du clapet de libération progressive de pression, et de préférence embrayé par l'inversion de rotation d'un moteur à énergie (39).

8. Dispositif selon la revendication 7, caractérisé en ce que le mécanisme à embrayage (36) comprend une roue (42) à surface inclinée (44), soit à déplacement angulaire limité, soit à secteur denté.

9. Dispositif selon l'une des revendications 4 à 8, caractérisé en ce qu'il comprend une pompe hydraulique à piston haute pression à cylindre mobile ou fixe, de préférence fixe.

10. Dispositif selon la revendication 9, caractérisé en ce qu'il comprend une pompe hydraulique basse pression à engrenage couplée à la pompe hydraulique à piston de manière à délivrer à la pompe à piston un fluide hydraulique en pré-pression.

11. Application du procédé selon l'une quelconque des revendications 1 à 3, ou du dispositif selon l'une quelconque des revendications 4 à 10, dans un groupe ou une centrale hydraulique, étant intégré ou non, notamment à une table de machine, à tout dispositif de support d'outillage tel que palette, équerre, cube, étau.

## Claims

1. Method for controlling with precision the pressure drop of a hydraulic fluid, initially under high pressure, feeding a hydraulic set and comprising the detection of the pressure of the fluid, characterized in that it consists in effecting discrete pressure drops by acting with a certain number of successive actions of low fluid leakage, this number being determined as a function of the time necessary for reducing the initial fluid pressure to a desired pressure value to be obtained and in stopping the successive actions when the desired pressure value is detected.

2. Method according to claim 1, characterized in that it consists in effecting then a rapid pressure drop by performing a greater fluid leakage.

3. Method according to claim 1 or 2, characterized in that the aforesaid processes are programmed and controlled automatically by a control station.

4. Apparatus for controlling with precision the pressure drop of a hydraulic fluid, initially under high pressure, feeding a hydraulic set and comprising an element for detecting the pressure of the fluid, for carrying out the method defined in at least claim 1, characterized in that it comprised a means for comparing the detected fluid pressure value to the desired fluid pressure value ; a means for setting the desired pressure ; a device (12) for releasing the pressure by discrete pressure drops by acting with successive actions of low fluid leakage and provided with a means (14) able to effect the low fluid leakage ; and a device (34) for actuating in a controlled manner the means (14) and whose operation is stopped when the detected fluid pressure value is equal to the desired fluid pressure value.

5. Apparatus according to claim 4, characterized in that the aforesaid means (14) comprises a gauged opening (16) with a small cross-section normally obturated by a non-return valve (18) referred to as a valve for progressively releasing the pressure, urged unilaterally against this opening (16) by a resilient return means (20) and communicating with the fluid under pressure.

6. Apparatus according to claim 5, characterized in that the gauged opening (16) with a small cross-section is formed in the body of a member (22) comprising a cavity (24) inside which is mounted the valve (18) for progressively releasing the pressure, the said member (22) forming itself a non-return valve referred to as a valve for rapidly releasing the pressure, urged unilaterally against an opening (28) with a substantially greater cross-section permitting a substantially greater fluid leakage.

7. Apparatus according to one of claims 4 to 6, characterized in that the aforesaid device (34) actuates the valve for progressively releasing the pressure (18) and comprises a clutch mechanism (36) acting on an element (38) for controlling the opening of the valve for progressively releasing the pressure, and preferably engaged by the reversing of the rotation of an energy motor (39).

8. Apparatus according to claim 7, characterized in that the clutch mechanism (36) comprises a wheel (42) with an inclined surface (44), either with a limited angular displacement or with a toothed sector.

9. Apparatus according to one of claims 4 to 8, characterized in that it comprises a high pressure hydraulic pump with a movable or stationary, preferably stationary, cylinder.

10. Apparatus according to claim 9, characterized in that it comprises a low pressure hydraulic gear pump coupled to the hydraulic piston pump so as to deliver to the piston pump a hydraulic fluid under pre-pressure.

11. Use of the method according to any one of claims 1 to 3, or of the apparatus according to any one of claims 4 to 10, in a hydraulic set or station, while being integrated or not in particular into a supporting table, or into any device for supporting tools, such as a pallet, an angle plate, a cube, a vise.

## Patentansprüche

1. Verfahren zur genauen Kontrolle des Druckabfalls einer ursprünglich unter Hochdruck stehenden, einen hydraulischen Satz einspeisenden Hydraulikflüssigkeit, das die Erfassung des Drucks der Flüssigkeit umfaßt ; dadurch gekennzeichnet, daß es darin besteht, diskrete Druckabfälle zu bewirken durch eine gewisse Anzahl von aufeinanderfolgenden Vorgängen mit schwachem Flüssigkeitsverlust, wobei diese Anzahl in Bezug auf die zur Verringerung des ursprünglichen Flüssigkeitsdrucks bis zu einem erwünschten zu erreichenden Druckwert benötigte Zeit bestimmt ist und die aufeinanderfolgenden Vorgänge zu unterbrechen, wenn der erwünschte Druckwert erfaßt ist.

2. Verfahren nach Anspruch 1, dadurch gekennzeichnet, daß es darin besteht, danach einen raschen Druckabfall zu bewirken, indem ein größerer Flüssigkeitsverlust bewirkt wird.

3. Verfahren nach Anspruch 1 oder 2, dadurch gekennzeichnet, daß die besagten Vorgänge von einer Steuerungszentrale automatisch programmiert und gesteuert werden.

4. Vorrichtung zur genauen Kontrolle des Druckabfalls einer ursprünglich unter Hochdruck stehenden, einen hydraulischen Satz einspeisenden Hydraulikflüssigkeit und die ein Mittel zur Erfassung des Flüssigkeitsdrucks aufweist zur Durchführung des wenigstens in Anspruch 1 bestimmten Verfahrens ; dadurch gekennzeichnet, daß sie ein Mittel zum Vergleich des erfaßten Flüssigkeitsdruckwerts mit dem erwünschten Flüssigkeitsdruckwert, ein Mittel zur Feststellung des erwünschten Drucks ; eine Vorrichtung (12) zur Freisetzung des Drucks durch diskrete Druckabfälle an Hand von aufeinanderfolgenden Vorgängen mit geringem Flüssigkeitsverlust, die mit ei nem Mittel (14) versehen ist, das dazu fähig ist, den geringen Flüssigkeitsverlust zu bewirken ; und eine Vorrichtung (34) zur kontrollierten Betätigung des Mittels (14), dessen Betrieb unterbrochen wird, wenn der erfaßte Flüssigkeitsdruckwert den erwünschten Flüssigkeitsdruckwert erreicht hat, umfaßt.

5. Vorrichtung nach Anspruch 4, dadurch gekennzeichnet, daß das besagte Mittel (14) eine kalibrierte Öffnung (16) mit kleinem Querschnitt aufweist, die normalerweise durch ein Rückschlagventil (18) oder Ventil zur zunehmenden Druckfreisetzung gesperrt ist, das einseitig gegen diese Öffnung (16) durch ein elastisches Rückstellmittel (20) zurückgedrückt wird und das mit der unter Druck stehenden Flüssigkeit in Verbindung steht.

6. Vorrichtung nach Anspruch 5, dadurch gekennzeichnet, daß die kalibrierte Öffnung (16) mit kleinem Querschnitt im Körper eines Elements (22) durchgeführt ist, das einen Hohlraum (24) aufweist, in dem das Ventil (18) zur zunehmenden Druckfreisetzung angeordnet ist, wobei das besagte Element (22) selbst ein Rückschlagventil oder ein Ventil zur raschen Druckfreisetzung bildet, das einseitig gegen eine Öffnung (28) zurückgedrückt wird, deren Querschnitt wesentlich größer ist und die einen wesentlichen größeren Flüssigkeitsverlust ermöglicht.

7. Vorrichtung nach einem der Ansprüche 4 bis 6, dadurch gekennzeichnet, daß die besagte Vorrichtung (34) das Ventil (18) zur zunehmenden Druckfreisetzung betätigt und einen Kupplungsmechanismus (36) aufweist, der ein Mittel (38) zur Steuerung der Öffnung des Ventils zur zunehmenden Druckfreisetzung betätigt und der vorzugsweise durch die Umkehrung der Rotation eines Energiemotors (38) geschaltet ist.

8. Vorrichtung nach Anspruch 7, dadurch gekennzeichnet, daß der Kupplungsmechanismus (36) ein Rad (42) mit geneigter Fläche (44), entweder mit begrenzter Winkelverlagerung oder mit Zahnbogen aufweist.

9. Vorrichtung nach einem der Ansprüche 4 bis 8, dadurch gekennzeichnet, daß sie eine hydraulische Hochdruckkolbenpumpe mit einem beweglichen oder stationären, vorzugsweise stationären Zylinder aufweist.

10. Vorrichtung nach Anspruch 9, dadurch gekennzeichnet, daß sie eine mit der hydraulischen Kolbenpumpe gekuppelte Niederdruckzahnradpumpe aufweist, um die Kolbenpumpe mit einer vorgedrückten Hydraulikflüssigkeit zu speisen.

11. Anwendung des Verfahrens nach einem der Ansprüche 1 bis 3, oder der Vorrichtung nach einem der Ansprüche 4 bis 10, in einem hydraulischen Satz oder in einer hydraulischen Zentrale, wobei die Vorrichtung insbesondere in einen Maschinentisch, in einen beliebigen Werkzeugträger wie eine Platte, einen Winkel, einen Würfel, einen Schraubstock integriert ist oder nicht.
